# EUROPÄISCHE PATENTSCHRIFT

(11) **EP 0 135 569 B1**
(45) Veröffentlichungstag und Bekanntmachung des Hinweises auf die Patenterteilung: **31.05.1989**
(21) Anmeldenummer: 84901060.8
(22) Anmeldetag: 07.03.1984
(51) Int. Cl.: G06F 1/00

(54) **VORRICHTUNG ZUM AUFNEHMEN EINER MIT EINEM BÜROINFORMATIONSGERÄT VERBUNDENEN TASTATUR**
SUPPORT INSTALLATION FOR A KEYBOARD CONNECTED TO A DATA PROCESSING APPARATUS
INSTALLATION DE SUPPORT POUR UN CLAVIER RELIE A UN APPAREIL DE BUREAUTIQUE

(30) Priorität: 10.03.1983 DE 3308535; 15.07.1983 DE 3325647
(43) Veröffentlichungstag der Anmeldung: 03.04.1985
(73) Patentinhaber: Krüger, Günther, D-24232 Schönkirchen (DE)
(72) Erfinder: Krüger, Günther, D-24232 Schönkirchen (DE)
(74) Vertreter: Tönnies, Jan G., Dipl.-Ing.
(86) Internationale Anmeldenummer: DE8400044
(87) Internationale Veröffentlichungsnummer: WO8403573

(56) Entgegenhaltungen:
- DE-A- 2 915 541
- DE-A- 3 132 015
- DE-B- 2 219 074
- FR-A- 2 510 782
- IBM Technical Disclosure Bulletin, vol. 22, no.7, december 1979, M.F. Davis jr. "Adapter Shelf", page 2631/2

## Beschreibung

Die Erfindung betrifft eine schwenkbare Vorrichtung zum Aufnehmen einer mit einem Büroinformationsgerät verbundenen Tastatur mit Führungseinrichtungen zum Führen einer Tastaturhalterung bei Hineinschieben der Tastatur in und beim Herausziehen der Tastatur aus der unterhalb des Büroinformationssystems angeordneten Vorrichtung.

Eine solche schwenkbare Vorrichtung ist aus dem DE-GM-8 212 927 bekannt.

Büroinformationssysteme, die häufig mit einem Bildschirm versehen sind, werden heute in immer größerem Umfang in erster Linie in Büros verwendet. Ein großes Problem ist dabei die Tatsache, daß diese Geräte meist nur zeitweilig verwendet werden. Dadurch wird der auf dem Schreibtisch zur Verfügung stehende Raum eingeengt. Man muß nämlich das Bildschirmgerät mit der Tastatur verhältnismäßig nahe bei sich aufstellen, um die Tastatur bequem bedienen zu können. Wird dann das Bildschirmgerät mit der Tastatur nicht benutzt, so steht der vom Bildschirmgerät und Tastatur eingenommene Raum im vorderen Bereich des Schreibtisches nicht mehr für andere Arbeiten zur Verfügung.

Es ist daher bekannt, Bildschirmeinheit und Tastatur getrennt auszubilden. Die Bildschirmeinheit kann ziemlich weit hinten auf dem Schreibtisch angeordnet werden, wo sie nicht so stört. Die Tastatur selbst kann man an sich heranziehen, wenn man sie benötigt, oder aber weiter nach hinten stellen, wenn sie nicht benötigt wird. Dieses Hin- und Herstellen der Tastatur ist jedoch mühsam; außerdem hat man auf dem Tisch Kabel, die ebenfalls störend wirken.

Es ist zwar aus dem o. g. DE-GM-8 212 927 bekannt, die Tastatur auf ihrer Halterung unterhalb des Bildschirms anzuordnen, so daß sie herausgezogen werden kann, wenn sie benötigt wird. Dabei besteht aber einmal der Nachteil, daß nur Tastaturen unter dem Bildschirm angeordnet werden können, die schmaler sind als die als Halterung dienende Schublade bzw. schmaler als die Bildschirmeinheit. Man kann also die Tastatur nicht durch eine breitere austauschen. Weiter kann mit dieser schubladenartigen Tastaturführung die Tastatur nicht den jeweiligen Arbeitsbedürfnissen entsprechend umgestellt oder verschwenkt werden.

Aus IBM Technical Disclosure Bulletin, Band 22, Nr. 7, Dezember 1979 ist eine verschiebbare Platte bekannt, die dazu dient, eine auf diese aufgebrachte Tastatur von dem Bildschirm weg oder an diesen heranzuführen. Diese Vorrichtung ist jedoch nicht schwenkbar, sie ermöglicht nicht eine platzsparende Aufnahme der Tastatur unterhalb des Monitors bei deren Nichtverwendung.

Aus der DE-OS-3 132 015 ist eine Vorrichtung bekannt, bei der die Tastatur bei deren Nichtverwendung platzsparend unterhalb des Sichtgerätes angeordnet wird, dabei kann die Tastatur jedoch nicht freizügig an verschiedenen Stellen angeordnet werden.

Die Aufgabe der Erfindung besteht darin, eine schwenkbare Vorrichtung der eingangs genannten Art so zu verbessern, daß sie zur Aufnahme von die Breite der Vorrichtung überschreitenden Tastaturen geeignet ist, wobei die Tastaturen einfach und freizügig an verschieden Stellen relativ zum dem Büroinformationssystem bzw. dessen Bildschirmgerät positioniert werden kann.

Die erfindungsgemäße Lösung ist im zweiten Teil des Anspruchs 1 angegeben.

Durch die vorgeschlagene Lehre wird es möglich, daß verschieden große Tastaturen in der Vorrichtung untergebracht werden können, insbesondere auch Tastaturen, die breiter sind als die Vorrichtung bzw. der darüber anzuordnende bzw. angeordnete Bildschirmteil. Aufgrund der Führungseinrichtung ist es dabei möglich, die Tastaturhalterung mit darauf angeordneter Tastatur leichter an einen anderen Ort zu stellen als dies ohne Führung möglich wäre. Insbesondere kann durch die Führungseinrichtung das Hineinschieben der Tastaturhalterung in die entsprechende Ausnehmung zum Aufnehmen erleichtert werden.

Damit beim Verschieben der Tastaturhalterung nicht eine verhältnismäßig große Kraft aufgewendet werden muß und die Führungseinrichtung zum Halten des Gewichts der Tastatur nicht sehr stabil gebaut werden muß (was vor allem für weit herausziehbare Führungseinrichtungen notwendig wäre), wird vorgesehen, daß die Führungseinrichtung im vorderen Bereich durch Gleitmittel oder Rollen auf der Unterlage abgestützt ist. In diesem Fall braucht die Führungseinrichtung nicht mehr über ihre gesamte ausgezogene Länge den Teil des Gewichtes der Tastatur im angehobenen Zustand aufnehmen, da sie vorne durch Rollen abgestützt wird.

Damit die Tastaturhalterung nicht nur nach vorne aus der Vorrichtung herausgezogen werden kann, sondern auch seitlich verschwenkt werden kann, kann sie vorteilhafterweise um eine vertikale Achse relativ zur Führungseinrichtung schwenkbar sein. Gleichzeitig oder anstelle dessen kann auch die Führungseinrichtung um eine vertikale Achse relativ zum Gehäuse der Vorrichtung schwenkbar sein.

Als Führungseinrichtung kann z. b. eine Einrichtung mit ineinander verschiebbaren Teleskoprohren verwendet werden, oder sie kann scherengitterartig ausgebildet sein.

Die Erfindung wird im folgenden beispielsweise anhand von vorteilhaften Ausführungsformen unter Bezugnahme auf die beigefügten Zeichnungen beschrieben. Es zeigen:
Fig. 1 in perspektivischer Darstellung eine Ausführungsform der schwenkbaren Vorrichtung mit darauf angeordneter Bildschirmeinheit:
Fig. 2 die schwenkbare Vorrichtung der Fig. 1, teilweise im Schnitt, in einer Seitenansicht, wobei zwei verschiedene Stellungen der Tastatur dargestellt sind;
Fig. 3 verschiedene Möglichkeiten der bis 5 schwenkbaren Befestigung der Tastatur an der Führungseinrichtung;
Fig. 6 die Tastatur im angehobenen Zustand, in dem sie auf der Tischplatte bewegt werden kann;
Fig. 7 in Draufsicht eine schematische Darstellung einer weiteren Ausführungsform der Führungseinrichtung;
Fig. 8 die Vorrichtung der Fig. 7 in einer Seitenansicht.

In Fig. 1 ist eine Bildschirmeinheit 1 gezeigt, die auf der erfindungsgemäßen Vorrichtung 2 ruht. Die auf eine Unterlage 18 - etwa einem Arbeitstisch - ruhende Vorrichtung 2 besteht dabei aus einer Grundplatte 3, einer Deckplatte 4 und Seitenwänden 5, die aber nur im hinteren Teil der Vorrichtung vorgesehen sind. Die Rückwand 6 der Vorrichtung 2 ist in Fig. 1 nicht sichtbar.

Die Tastatur 7 ist mit Hilfe einer geeigneten Tastaturhalterung 8 an einer Führungseinrichtung 9 befestigt, die hier die Form von schwenkbaren Armen hat.

Wie aus Fig. 2 ersichtlich ist, kann die Tastatur 7 in den nach drei Seiten offenen Raum 10 in der Vorrichtung 2 eingeschoben werden, wobei sich dann die Schwenkarme der Führungseinrichtung 9 entsprechend zusammenlegen. Diese Schwenkarme sind dabei auf einer Rolle 11 abgestützt. Dabei ist die Grundplatte 3 mit einer Ablaufschräge 32 versehen, um das Hineinrollen der Rolle 11 zu erleichtern.

In Fig. 2 ist links die Tastatur 7 in der hineingeschobenen, rechts der herausgezogenen SteHung gezeigt. Wie man sieht ruht in beiden Fällen die Tastatur 7 auf ihren Füßen 12, die wie üblich rutschhemmend ausgebildet sind. Soll dagegen die Tastatur 7 an eine ander Stelle verschoben werden, so wird sie angehoben, so daß ein Teil des Gewichtes von der sich auf der Unterlage 18 abstützenden Rolle 11 aufgenommen wird, wie dies nun unter Bezugnahme auf die Fig. 3 bis 6 beschrieben werden soll.

In Fig. 3 ist eine Platte oder Strebe 13 der Führungseinrichtung 9 durch die Rolle 11 abgestützt, die eine Schwenkrolle sein und um eine Achse 14 schwenkbar sein kann, um die seitliche Verschiebung der Tastatur 7 zu erleichtern. An der Platte oder Strebe 13 ist ein Gelenk 15 angeordnet, an der die Tastaturhalterung 8 bzw. ein Teil der Tastaturhalterung 8 schwenkbar befestigt ist. Bei der Ausführungsform der Fig. 3 ist die Tastaturhalterung 8 oberhalb der Strebe 13 der Führungseinrichtung 9 angeordnet, bei der Ausführungsform der Fig. 5 unterhalb dieser Strebe 13. Bei der Ausführungsform der Fig. 4 ist die Tastaturhalterung 8 an einem größeren Element 16 der Führungseinrichtung 9 drehbar befestigt.

Wie bereits im Zusammenhang mit Fig. 2 erläutert wurde, ruht die Tastatur 7 in der Ruhestellung auf ihren rutschhemmend ausgebildeten Füßen 12. Wird sie jedoch (Fig. 6) vorne in Richtung des Pfeiles 17 angehoben, so wird sie so um das Gelenk 15 verschwenkt, daß die Füße 12 von der Unterlage abgehoben werden. Der Teil des Gewichts der Tastatur 7, der nicht durch das vorne stattfindende Hochheben aufgenommen wird, wird dabei von der Rolle 11 und nicht etwa von der Führungseinrichtung 9 getragen.

In Fig. 7, 8 ist eine besondere Führung dargestellt, nämlich eine scherengitterartige Führungseinrichtung 9. Diese besteht aus gleichlangen Streben, von denen jeweils zwei an ihren Enden und jeweils zwei andere in der Mitte sich überkreuzend verbunden sind. Diese ganze scherengitterartige Führungseinrichtung 9 ist bei der vertikalen Achse 21 schwenkbar an der Vorrichtung 2 und bei der vertikalen Achse 22 schwenkbar an der Tastaturhalterung 8 befestigt, so daß die Tastatur 7 leicht verschwenkt werden kann.

Als Führungseinrichtung 9 kann außerdem z. B. eine Einrichtung mit Schwenkarmen, die noch zusätzlich durch Steuerstangen geführt sein können, eine Einrichtung mit einander verschiebbaren Teleskoprohren, oder eine Einrichtung mit Teleskopauszügen verwendet werden.

Damit man z. B. Reflektionen auf dem Bildschirm vermeiden oder verringern kann, kann die Vorrichtung 2 zusammen mit dem Bildschirm mit einem in Fig. 2 dargestellten Drehteller 33 versehen sein, auf dem sie um eine vertikale Achse schwenkbar ist.

Die zwischen Tastatur und Bildschirmeinheit notwendigen Kabel können an der Führungseinrichtung (z. B. den Schwenkarmen oder der Scherengitterführung) befestigt sein, damit sie nicht frei herumliegen und beim Zurückschieben der Tastatur ebenfalls in der Vorrichtung 2 verschwinden.

## Patentansprüche

1. Vorrichtung zum Aufnehmen einer mit einem Bildschirmgerät (1) über Kabel verbundenen Tastatur (7) mit einer Führungseinrichtung (9) zum Führen einer Tastaturhalterung (8) bei Hineinschieben der Tastatur (7) in die und beim Herausziehen der Tastatur (7) aus der auf einer Unterlage (18) z. B. Arbeitstisch, ruhenden Vorrichtung, dadurch gekennzeichnet, daß die Vorrichtung unter Bildung eines zum Aufnehmen der Tastaturhalterung (8) dienenden, in Horizontalrichtung nach drei Seiten offenen Raumes (10) aus einer Grundplatte (3), einer das Bildschirmgerät (1) tragenden Deckplatte (4), einer Rückwand (6) und nur im hinteren Bereich der Vorrichtung vorgesehenen Seitenwänden (5) besteht, so daß die Vorrichtung eine Tastatur (7) mit größerer Breite als derjenigen der Deckplatte (4) weitgehend platzsparend aufzunehmen vermag, und die Führungseinrichtung (9) im vorderen Bereich über Gleitmittel oder Rollen (11) auf der Unterlage (18) abgestützt ist.

2. Vorrichtung nach Anspruch 1, dadurch gekennzeichnet, daß die Tastaturhalterung (8) um eine vertikale Achse (22) relativ zur Führungseinrichtung (9) schwenkbar ist.

3. Vorrichtung nach Anspruch 1 oder 2, dadurch gekennzeichnet, daß die Führungseinrichtung (9) um eine vertikale Achse (21) relativ zu der Vorrichtung (2) verschwenkbar ist.

4. Vorrichtung nach einem der Ansprüche 1 bis 3, dadurch gekennzeichnet, daß die Führungseinrichtung (9) scherengitterartig ausgebildet ist.

5. Vorrichtung nach einem der Ansprüche 1 bis 3, dadurch gekennzeichnet, daß die Führungseinrichtung (9) aus ineinander verschiebbaren Teleskoprohren besteht.

6. Vorrichtung nach einem der vorangehenden Ansprüche, dadurch gekennzeichnet, daß diese über einen Drehteller (33) auf der Unterlage (18) ruht.

## Claims

1. Device for receiving a keyboard (7) attached via cable to a monitor unit (1) and with a guidance means (9) to guide the keyboard mounting (8) when pushing the keyboard (7) into and when pulling the keyboard (7) out of the device situated on an underlying surface (18), e. g. a desk, characterized in that the device provides a space (10) horizontally open on three sides for receiving the keyboard support (8) and consists of a ground plate (3), a ceiling plate (4) carrying the monitor unit (1), a back wall (6), and side walls (5) existing only at the back of the device, such that the device is cabable of storing in a space-saving manner a keyboard (7) with a greater width than that of the ceiling plate (4), whereby the guidance means (9) is supported in the forwad area by sliding means or rollers (11) on the underlying surface (18).

2. Device according to claim 1, characterized in that the keyboard support (8) is pivotable around a vertical axis (22) relative to the guidance means (9).

3. Device according to claims 1 or 2, characterized in that the guidance means (9) is pivotable around a vertical axis (21) relative to the device (2).

4. Device according to one of the claims 1 to 3, characterized in that the guidance means (9) has a pantograph-like form.

5. Device according to one of the claims 1 to 3, characterized in that the guidance means (9) consists of telescopic tubes which can be slided in one another.

6. Device according to one of the preceding claims, characterized in that the device rests by means of a rotating plate (33) on the underlying surface (18).

## Revendications

1. Installation pour abriter un clavier (7) relié par des câbles à une unité d'écran avec un dispositif de guidage (9) guidant un support de clavier (8) lors du tirage du clavier (7) dans celui-ci et lors du tirage du clavier hors de celui-ci, dispositif reposant sur un plan (18) par exemple table de travail, caractérisé par ceci que le dispositif concoive un espace (10) ouvert vers trois côtés sur le plan horizontal, servant à abriter le support du clavier (8), espace comprenant un plateau de base (3), une plaque de couverture recevant le poids de l'écran (4), une cloison arrière (6) et prévoyant seulement dans l'espace arrière du dispositif des cloisons latérales (5) de sorte que le dispositif soit capable d'avoir un clavier (7) d'une plus grande largeur que celle de la plaque de couverture (4) épargnant de la place de manière considérable, et que le dispositif de guidage (9) soit soutenu dans la partie avant par des moyens coulissants ou bien par des roues (11) sur la base (18).

2. Dispositif selon la revendication 1, caractérisé par ceci que le support de clavier (8) soit pivotable autour d'un axe vertical (22) relativement au dispositif de guidage.

3. Dispositif d'après la revendication 1 ou 2, caractérisé par ceci que le dispositif de guidage (9) soit déplacable autour d'un axe vertical (21) relativement au dispositif (2).

4. Dispositif selon l'une des revendications 1 à 3, caractérisé par ceci que le dispositif de guidage (9) soit concu de manière à bretelles grillagées.

5. Dispositif selon l'une des revendications 1 à 3, caractérisé par ceci que le dispositif de guidage (9) se compose de tubes télescopiques rentrant les uns dans les autres.

6. Dispositif selon l'une des revendications précédentes caractérisé par ceci que celui-ci repose sur le socle (18) au-dessus d'une sole tournante.
